# EUROPÄISCHE PATENTSCHRIFT

(11) **EP 0 210 539 B1**
(45) Veröffentlichungstag und Bekanntmachung des Hinweises auf die Patenterteilung: **23.05.1990**
(21) Anmeldenummer: 86109730.1
(22) Anmeldetag: 16.07.1986
(51) Int. Cl.: A63B 61/00, A63B 63/00, A63B 63/04, A63B 69/00, A63B 69/38

(54) **Gerät für Ballspiele mit einer an einem transportablen Gestell angeordneten Prallwand**
Device for ball games with a rebound screen arranged on a movable stand
Appareil pour jouer à la balle avec une parois de rebond fixée sur un support portatif

(30) Priorität: 27.07.1985 DE 3526956
(43) Veröffentlichungstag der Anmeldung: 04.02.1987
(73) Patentinhaber: Meurer, Julius, D-2848 Vechta (DE)
(72) Erfinder: Meurer, Julius, D-2848 Vechta (DE)
(74) Vertreter: Jabbusch, Wolfgang, Dr.Jur. Jabbusch, Wehser & Lauerwald Patentanwälte

(56) Entgegenhaltungen:
- DE-A- 2 542 984
- DE-A- 2 558 968
- GB-A- 1 286 326
- GB-A- 2 141 941
- US-A- 4 421 318

## Beschreibung

Die Erfindung betrifft ein Gerät für Ballspiele mit einer Prallwand und mit einem transportablen Gestell, welches einen die Prallwand umgebenden Rahmen hält, an dem die Prallwand mit wenigstens einem flexiblen Befestigungselement gehalten ist.

Aus der GB-A-2 141 941 ist ein Gerät der obengenannten Gattung bekannt, bei dem die Prallwand aus einem im Rahmen straff ausgespannt gehaltenen Netz besteht. Ein solches Gerät kann beispielsweise zum Üben von Tennis-oder Squashschlägen von einem Einzelspieler genutzt werden. Das bekannte Gerät hat jedoch den Nachteil, daß der Spieler die Prallwand relativ steil anspielen muß, damit der von ihm gespielte Ball in einem Reflexionswinkel reflektiert wird, in dem er vom Spieler für einen nächsten Rückschlag noch zu erreichen ist. Der Spieler kann daher nur den relativ begrenzten Flächenbereich der Prallwand nutzen, von dem der Ball im gewünschten Winkel reflektiert wird, so daß vom Spieler eine Treffsicherheit gefordert wird, die er bei flüssiger Wiederholung von Schlagübungen nicht aufbringen kann. Zudem wird der vom Spieler geschlagene Ball bei starken Schlägen mit einer solchen Geschwindigkeit von der Prallwand reflektiert, daß der Spieler nicht so schnell reagieren und von einer Schlagstellung auf eine Stellung umstellen kann, aus der er den reflektierten Ball annehmen kann. Diese ungünstigen Eigenschaften des bekannten Gerätes haben zur Folge, daß der Spieler froh ist, wenn er den reflektierten Ball für ein Zurückspiel an die Prallwand noch erreicht, wobei er nicht mehr auf bestimmte Spieltechniken achten kann, die er vielleicht gerne einüben möchte.

Nach dem Dokument GB-A-1 286 326 ist eine Prallwand für den Tennissport bekannt, die aus einer in horizontaler und vertikaler Richtung gebogenen Platte besteht. Die bekannte Prallwand ist ein starres Bauwerk, das aus Blöcken zusammengesetzt oder einteilig, z.B. aus Beton, gegossen ist. Daraus ergibt sich ebenfalls der Nachteil, daß ein Ball um so härter zurückgeschleudert wird, je härter er geschlagen wurde. Desweiteren ist die bekannte Prallwand in nachteiliger Weise eine ortsfeste Einrichtung. Sie läßt sich nicht transportieren und nicht bei Bedarf am beliebigen Spielort aufstellen und nach dem Training wieder abbauen.

Der Erfindung liegt die Aufgabe zugrunde, ein transportables Gerät der eingangs genannten Gattung hinsichtlich seiner Reflektierung des aufprallenden Spielballes zu verbessern.

Die Aufgabe ist erfindungsgemäß dadurch gelöst worden, daß die Prallwand unnachgiebig und biegesteif ist und eine in Form einer Kugelkalotte ausgebildete Frontfläche aufweist.

Die erfindungsgemäß als Kugelkalotte ausgebildete Prallwand weist besonders vorteilhafte Reflexionseigenschaften und damit vorteilhafte Spieleigenschaften auf. Schlägt ein Spieler einen Ball von einer Standlinie aus, die zur Prallwand eine Entfernung besitzt, welche etwa dem Kugelkrümmungsradius der Kugelkalotte entspricht, gegen die Prallwand, so passiert der Ball auf seinem Reflexionsweg einen bestimmten Brennpunkt. Ein solcher Brennpunkt existiert immer, unabhängig davon, in welchem Bereich der Ball auf die Frontfläche der Prallwand auftrifft und in welchem Winkel der Spieler zur Frontfläche der Prallwand steht. Aus diesem Grunde weiß der Spieler immer genau, in welchem Punkt er den reflektierten Ball zum Zurückschlagen erwarten muß. Auch zwei Spieler können sich den Ball in vorteilhafter Weise zuspielen, indem jeder Spieler jeweils im Bereich des Brennpunktes steht, den der Ball von dem anderen Spieler geschlagen passiert. Ein präzises Spielen und Zuspielen wird von dem erfindungsgemäßen Gerät also gewährleistet, ohne daß der Spieler treffsicher einen bestimmten Bereich der Frontfläche der Prallwand treffen muß, so daß der Spieler sich auf seine Schlagtechnik konzentieren kann und die gesamte Frontfläche der Prallwand ausnutzen kann.

Das flexible Befestigungselement, mit dem die Prallwand an dem Rahmen gehalten ist, sorgt mit Vorteil dafür, daß die Prallwand durch Nachgeben des flexiblen Befestigungselementes bei Auftreffen eines geschlagenen Balles zurückweicht und dann wieder in ihre Ruhelage zurückkehrt. Durch das Zurückweichen der Prallwand wird die Geschwindigkeit des auftreffenden Balles vor der Reflexion desto stärker gedämpft, je kräftiger der Ball geschlagen worden ist, so daß der reflektierte Ball auch bei kräftigen Schlägen mit Vorteil nur eine mäßige Geschwindigkeit aufweist und bequem zurückgeschlagen werden kann. Die Rückkehr der Prallwand in ihre Ruhelage nach einem Zurückweichen und die Dämpfung werden zum Teil durch den Luftwiderstand der hinter der Prallwand befindlichen Luft verursacht, wobei die Luft beim Zurückweichen der Prallwand etwas komprimiert wird, weshalb die Prallwand selbst unnachgiebig und biegesteif ausgebildet ist.

Einen Spielraum zum Zurückweichen bei Auftreffen eines Balles besitzt die Prallwand in besonders vorteilhafter Weise bei einer bevorzugten Ausbildung des Gerätes, bei der entlang des Randes des Rahmens mehrere in Abständen zueinander verteilt angeordnete Befestigungselemente vorgesehen sind, mit denen die Prallwand im Rahmen aufgehängt ist. Durch die Aufhängung der Prallwand im Rahmen wird eine Bewegung der Prallwand durch den Rahmen nicht behindert, weil die Prallwand nicht am Rahmen anschlägt.

Die Befestigungselemente sind bei einer bevorzugten Ausbildung elastisch federnd, vorzugsweise als Gummizüge, ausgebildet, so daß auch durch die Befestigungselemente selbst Rückstellkräfte und Dämpungskräfte auf die Prallwand bei Auslenkung der Prallwand wirken.

Der Kugelkrümmungsradius der Kugelkalotte beträgt bei einer bevorzugten Ausbildung etwa 6 bis 8 m, vorzugsweise 7 m, und der Durchmesser des kreisförmigen Außenrandes der Kugelkalotte beträgt etwa 2 m. Die beste Spielentfernung von der Prallwand entspricht etwa dem Kugelkrümmungsradius. Dieser Spielabstand beträgt bei etwa 7 m ungefähr den normalen Spielgegebenheiten beim Tennis- oder beim Squashspiel. Die etwa einen 2 m großen Flächendurchmesser aufweisende Kugelkalotte kann aus dieser Entfernung auch von ungeübten Spielern ohne weiteres getroffen werden und ist klein genug, um von dem Spieler auch durch Haustüren oder ähnliches transportiert zu werden.

Als Werkstoff mit besonders günstigen Spieleigenschaften, der zudem preisgünstig und in einfacher Weise zu verarbeiten ist, ist für die Prallwand vorzugsweise mit Glasfaser verstärkter Polyester vorgesehen.

Damit die Prallwand auf die Größe des jeweiligen Spielers eingestellt werden kann und wahlweise hohe oder tiefe Bälle geübtwerden können, ist nach einer Weiterbildung der Erfindung zur Verbesserung der Spieleigenschaften des erfindungsgemäßen Gerätes die Prallwand in ihrer Neigung zur Lotrechten verstellbar.

Das Gestell ist vorzugsweise ein Dreibein, dessen Beine etwa ein Tetraeder bilden, von denen zwei Beine durch den Rahmen der Prallwand miteinander verbunden sind und dessen drittes Bein zur Neigungsverstellung der Prallwand längenveränderbar ausgebildet ist.

Das erfindungsgemäße Gerät kann alternativ oder zusätzlich zu dem längenveränderbaren dritten Bein ein Gelenk aufweisen, über das die Beine des Dreibeines an ihren oberen Enden miteinander verbunden sind, wodurch ebenfalls die Neigung der Prallwand verstellbar ist und wodurch das Gestell in vorteilhafter Weise zusammenklappbar ausgebildet ist.

Ein Ausführungsbeispiel, aus dem sich weitere erfinderische Merkmale ergeben, ist in der Zeichnung dargestellt. Es zeigen:
Fig. 1 eine Vorderansicht eines erfindungsgemäßen Gerätes,
Fig. 2 eine teilweise geschnitten dargestellte Seitenansicht des Gerätes gemäß Fig. 1,
Fig. 3 die Prallwand eines Gerätes gemäß Fig. 1 und 2 in einem Querschnitt,
Fig. 4 eine schematische Darstellung von Ballflugbahnen in einer Draufsicht bei Verwendung des Gerätes gemäß der vorhergehenden Figuren und
Fig. 5 eine schematische Darstellung von Ballflugbahnen in einer Seitenansicht.

In Fig. 1 ist ein erfindungsgemäßes Gerät in einer Vorderansicht dargestellt. Das Gerät weist einen an einem Gestell 1 angeordneten Rahmen 2 auf, der eine Prallwand 3 hält. Das Gestell 1 ist als tetraederförmiges Dreibein ausgebildet, und der Rahmen 2 ist an zwei Beinen 4b,c des Dreibeins angeordnet, während das dritte Bein 4a des Dreibeins die Beine 4b,c des Dreibeins und den daran angeordneten Rahmen 2 in einem vorbestimmten Neigungswinkel zur Lotrechten hält.

Der Rahmen 2 und die darin gehaltene Prallwand 3 weisen einen kreisförmigen Umriß auf und die Prallwand 3 ist mit mehreren entlang ihres Randes in Abständen zueinander angeordneten Befestigungselementen 6 im Rahmen 2 federnd aufgehängt. Die Befestigungselemente 6 sind an dem Rand der Prallwand 3 angeordnete Gummizüge, die das Profil des Rahmens 2 umschlingen.

Im Zentrum der Prallwand 3 ist eine Ballöffnung 7 angeordnet, durch die ein Ball hindurchgespielt werden kann. Um ein Verlorengehen des Balles zu verhindern, ist hinter der Ballöffnung 7 ein Ballauffang 8 angeordnet, der als ein die Ballöffnung 7 überspannendes Netz ausgebildet ist.

Fig. 2 zeigt eine Seitenansicht des Gerätes gemäß Fig. 1, in der die Prallwand 3 in einem Längsschnitt dargestellt ist. Gleiche Bauelemente sind mit gleichen Bezugszahlen bezeichnet, wie in Fig. 1.

In Fig. 2 ist insbesondere zu erkennen, daß die Frontfläche 9 der Prallwand 3 in Form einer Kugelkalotte konkav ausgebildet ist. Des weiteren ist zu erkennen, daß die beiden vorderen Beine 4b,c des Dreibeins mit dem dritten, hinteren Bein 4a des Dreibeins über ein Gelenk 10 miteinander verbunden sind, welches ein Zusammenklappen des Gestells 1 und ein Verstellen des Neigungswinkels der Prallwand 3 gegenüber der Lotrechten erlaubt. Zur Einstellung des Neigungswinkels der Prallwand 3 weist das hintere Bein 4a des Dreibeins einen ein- und ausschiebbaren Verlängerungsabschnitt 11 auf, der mit seine Auszugsstellung fixierenden Rastelementen ausgerüstet ist und der eine Änderung des Neigungswinkels der Prallwand 3 auch bei konstantem Winkel zwischen den vorderen Beinen 4b,c und dem hinteren Bein 4a des Dreibeines erlaubt, so daß das Gelenk 10 nicht unbedingt notwendig ist. Um ein Auseinanderklappen der drei Beine 4a,b,c des Gestells 1 zu verhindern, können am Gestell 1 die vorderen Beine 4b,c mit dem hinteren Bein 4a verbindende, an die Winkelstellung des Gelenkes 10 anpaßbare Verbindungselemente, Bänder, Ketten, Stangen oder dergleichen, vorgesehen sein.

Fig. 3 zeigt einen Querschnitt der Prallwand 3 mit Rahmen 2, aber ohne Gestell 1 und ohne Ballauffang 8, um noch einmal die spezielle Raumform einer Kugelkalotte der Frontfläche 9 der Prallwand 3 deutlich zu machen. Gleiche Bauelemente sind mit gleichen Bezugszahlen bezeichnet wie in den vorhergehenden Figuren.

In Fig. 4 ist die Prallwand 3 schematisch angedeutet, wie sie in Fig. 3 dargestellt ist, wobei durch einen Kreisbogen 12 noch einmal deutlich gemacht ist, daß die Prallwand 3 die Form einer Kugelkalotte aufweist.

Mit gestrichelten Linien sind Beispiele für Ballflugbahnen 13 angedeutet, entlang der ein Ball, beispielsweise ein Tennisball, flöge, der von einem Abschlagpunkt 14 in Richtung der äußeren Ränder der Prallwand 3 abgeschlagen würde. In der Fig. 4 ist zu erkennen, daß der Ball unabhängig von der Ballflugbahn 13, vorausgesetzt er weist keinen Drall auf, an der Prallwand 3 gemäß dem Reflexionsgesetz, Einfallswinkel gleich Ausfallswinkel, reflektiert wird und durch einen Brennpunkt 15 fliegt, in dem sich sämtliche Ballflugbahnen 13 vereinigen. Dies zeigt, daß sich das erfindungsgemäße Gerät insbesondere auch für zwei Spieler eignet, die auf gegenüberliegenden Seiten der Zentrumsflächennormalen 16 der Prallwand 3 stehen und sich einen Ball gegenseitig zuspielen, weil der Ball unabhängig vom Abschlagswinkel durch einen Brennpunkt fliegt, der abhängig vom Abstand der Spieler von der Prallwand 3 ist, beispielsweise Brennpunkt 15, und so für die Spieler kalkulierbar ist.

In Fig. 5 ist ein ähnliches Schema wie in Fig. 4, jedoch in einer Seitenansicht, dargestellt. Die Prallwand weist in diesem Beispiel einen Neigungswinkel von 10° zur Lotrechten auf. In der Fig. 5 ist gezeigt, daß ein Ball, umabhängig davon, ob er von einem tiefer gelegenen Abschlagspunkt 17 oder von einem höher gelegenen Abschlagspunkt 18 abgeschlagen wird, entlang gestrichelt dargesteller Ballflugbahnen 19, 20 fliegt, die sich in einem Brennpunkt 21 kreuzen, so daß ein abgeschlagener Ball auch in seiner Flughöhe kalkulierbar ist.

## Patentansprüche

1. Gerät für Ballspiele mit einer Prallwand (3) und mit einem transportablen Gestell (1), welches einen die Prallwand (3) umgebenden Rahmen (2) hält, an dem die Prallwand mit wenigstens einem flexiblen Befestigungselement (6) gehalten ist, dadurch gekennzeichnet, daß die Prallwand (3) unnachgiebig und biegesteif ist und eine in Form einer Kugelkalotte ausgebildete Frontfläche (9) aufweist.

2. Gerät nach Anspruch 1, dadurch gekennzeichnet, daß entlang des Pandes des Rahmens (2) mehrere in regelmäßigen Abständen zueinander verteilt angeordnete Befestigungselemente (6) vorgesehen sind, mit denen die Prallwand (3) im Rahmen (2) aufgehängt ist.

3. Gerät nach Anspruch 2, dadurch gekennzeichnet, daß die Befestigungselemente elastisch federnd, vorzugsweise als Gummizüge, ausgebildet sind.

4. Gerät nach einem der vorhergehenden Ansprüche, dadurch gekennzeichnet, daß der Kugelkrümmungsradius der Kugelkalotte etwa 6 bis 8 Meter, vorzugsweise 7 Meter, beträgt und daß der Durchmesser des kreisförmigen Außenrandes der Kugelkalotte etwa 2 Meter beträgt.

5. Gerät nach einem der vorhergehenden Ansprüche, dadurch gekennzeichnet, daß der Werkstoff für die Prallwand (3) mit Glasfaser verstärkter Polyester ist.

6. Gerät nach einem der vorhergehenden Ansprüche, dadurch gekennzeichnet, daß die Prallwand (3) in ihrer Neigung zur Lotrechten verstellbar ist.

7. Gerät nach Anspruch 6, dadurch gekennzeichnet, daß das Gestell (1) ein Dreibein ist, dessen Beine (4a, b, c) etwa ein Tetraeder bilden, von denen zwei Beine (4b, c) durch den Rahmen (2) der Prallwand (3) miteinander verbunden sind und dessen drittes Bein (4a) zur Neigungsverstellung der Prallwand längenveränderbar ausgebildet ist.

8. Gerät nach Anspruch 7, dadurch gekennzeichnet, daß das Dreibein ein Gelenk (10) aufweist, über das die Beine (4a, b, c) des Dreibeins an ihren oberen Enden miteinander verbunden sind.

## Revendications

1. Appareil pour jeux de balle comportant une paroi de rebond (3) ainsi qu'une structure (1) transportable qui maintient un cadre (2), entourant la paroi de rebond (3), sur lequel la paroi de rebond est fixée, par au moins un élément de fixation (6) flexible, caractérisé en ce que la paroi de rebond est indéformable et rigide à la flexion, et présente une face frontale (9) en forme de calotte sphérique.

2. Appareil selon la revendication 1, caractérisé en ce qu'on prévoit plusieurs éléments de fixation (6), répartis, à intervalles réguliers, le long du bord du cadre (2), par lesquels la paroi de rebond (3) est suspendue dans le cadre (2).

3. Appareil selon la revendication 2, caractérisé en ce que les éléments de fixation, de préférence des liens de caoutchouc, font ressort élastiquement.

4. Appareil selon l'une des revendications ci- dessus, caractérisé en ce que le rayon de courbure de la sphère de la calotte sphérique est compris entre 6 et 8 m, de préférence égal à 7 m, et en ce que le diamètre du bord extérieur circulaire de la calotte sphérique est égal à environ 2 m.

5. Appareil selon l'une des revendications ci- dessus, caractérisé en ce que le matériau de la paroi de rebond (3) est du polyester renforcé aux fibres de verre.

6. Appareil selon l'une des revendications ci- dessus, caractérisé en ce que l'inclinaison de la paroi de rebond (3), par rapport à la verticale, est réglable.

7. Appareil selon la revendication 6, caractérisé en ce que la structure (1) est un trépied dont les pieds (4a, b, c) forment à peu près un tétraèdre, dont deux pieds (4b, c) sont reliés entre eux, par le cadre (2) de la paroi de rebond (3), et dont le troisième pied (4a) est de longueur variable, en vue du réglage de l'inclinaison de la paroi de rebond.

8. Appareil selon la revendication 7, caractérisé en ce que le trépied présente une articulation (10) par laquelle les pieds (4a, b, c) du trépied, sont reliés entre eux à leurs extrémités supérieures.

## Claims

1. An apparatus for ball games having a rebound wall (3) and a portable framework (1) which supports a frame (2) surrounding the rebound wall (3), the rebound wall being held on the frame by means of at least one flexible securing element (6), characterized in that the rebound wall (3) is inflexible and resistant to bending and has a front surface (9) formed in the shape of a spherical segment.

2. An apparatus in accordance with Claim 1, characterized in that along the edge of the frame (2) there is a plurality of securing elements (6) which are arranged distributed at regular intervals from one another and by means of which the rebound wall (3) is suspended in the frame (2).

3. An apparatus in accordance with Claim 2, characterized in that the securing elements are constructed to be elastically flexible and are preferably strips of elastic.

4. An apparatus in accordance with any one of the preceding Claims, characterized in that the radius of curvature of the sphere of the spherical segment is approximately 6 to 8 metres, preferably 7 metres, and in that the diameter of the circular outer-edge of the spherical segment is approximately 2 metres.

5. An apparatus in accordance with any one of the preceding Claims. characterized in that the material of the rebound wall (3) is polyester strengthened with glass fibre.

6. An apparatus in accordance with any one of the preceding Claims, characterized in that the incline of the rebound wall (3) to the vertical is adjustable.

7. An apparatus in accordance with Claim 6, characterized in that the framework (1) is a tripod having legs (4a, b, c) approximately forming a tetrahedron, two of the legs (4b, c) thereof being connected to one another by the frame (2) of the rebound wall (3) and the third leg (4a) being formed so that its length is alterable for adjusting the incline of the rebound wall.

8. An apparatus in accordance with Claim 7, characterized in that the tripod has a joint (10) by means of which the legs (4a, b, c) of the tripod are connected to one another at their upper end.
